# EUROPÄISCHE PATENTSCHRIFT

(11) **EP 0 548 386 B1**
(45) Veröffentlichungstag und Bekanntmachung des Hinweises auf die Patenterteilung: **26.03.1997**
(21) Anmeldenummer: 91121922.8
(22) Anmeldetag: 20.12.1991
(51) Int. Cl.: D06F 58/22, D06F 58/24

(54) **Verfahren und Vorrichtung zum Reinigen der aus der Wäschetrommel eines Wäschetrockners abgeführten Luft**
Method and device for cleaning the exhaust air of a drum laundry drier
Procédé et dispositif pour nettoyer l'air de sortie d'un sèche-linge à tambour

(43) Veröffentlichungstag der Anmeldung: 30.06.1993
(73) Patentinhaber: Zanker GmbH, D-72070 Tübingen (DE)
(72) Erfinder: Maurer, Jan, W-7400 Tübingen (DE); Janecke, Werner, W-7400 Tübingen (DE)
(74) Vertreter: Herrmann-Trentepohl, Werner, Dipl.-Ing.

(56) Entgegenhaltungen:
- US-A- 2 758 461
- US-A- 2 825 148
- US-A- 2 843 943
- US-A- 2 865 620
- US-A- 4 115 485

## Beschreibung

Die Erfindung betrifft ein Verfahren und eine Vorrichtung zum Reinigen der aus der Wäschetrommel eines Wäschetrockners abgeführten dampfbeladenen Luft von Flusen und/oder dgl. sowie das Sammeln und die automatische Entfernung der Flusen.

Die durch die Trommel eines Wäschetrockners hindurchgeleitete, aufgeheizte, trockene Luft nimmt bei ihrem Durchgang durch die zu trocknende Wäsche nicht nur Feuchtigkeit, sondern auch Flusen auf. Um zu verhindern, daß die Flusen sich im Gerät an ungeeigneten Stellen ansammeln (Gehäuse, Luftführung, Kondensator, Abluft- bzw. Umluftgebläse, Heizeinrichtung usw.) und diese verschmutzen, ist es bekannt, den aus der Wäschetrommel des Wäschetrockners austretenden Luftstrom durch ein Flusensieb zu leiten, an dem die beim Trocknen anfallenden Flusen aufgefangen werden. Das Flusensieb muß regelmäßig nach jedem Trockenvorgang gereinigt werden. Wird dies vergessen, kann es abhängig von der Art der zu trocknenen Wäsche vorkommen, daß sich das Flusensieb nach wenigen Trocknungsvorgängen zusetzt, so daß die Stärke des Luftstroms abnimmt und der Luftstrom manchmal sogar ganz zum Erliegen kommt.

Es ist deshalb notwendig, daß die den Wäschetrockner bedienende Person das Flusensieb regelmäßig überwacht und von den sich auf dem Sieb ablagernden Flusen reinigt. Eine Vernachlässigung dieses wichtigen Vorganges hat die oben beschriebenen erheblichen Nachteile zur Folge und führt gegebenenfalls zum vollständigen Ausfallen des Wäschetrockners. Schwer bzw. gar nicht lassen sich Mikroflusen durch das Flusensieb herausfiltern. Sie lagern sich besonders im Gebläse ab, so daß sich wiederum der Luftstrom vermindert - mit den bereits beschriebenen Folgen.

Aus der US-PS 28 43 943 ist eine kombinierte Wasch- und Trockenmaschine bekannt, die eine Einrichtung zum Reinigen von Flusen, die in dem Luftkreislauf des Trockners enthalten sind, aufweist. Bei dieser Einrichtung wird an einer Stelle des Luftkanals eine Flüssigkeit eingesprüht, die sich an den Flusen anlagert. Auf diese Weise sammeln sich die Flüssigkeit und die Flusen in einem Becken mit einem Ablauf, über den sie entsorgt werden können. Nachteilig bei dieser Einrichtung ist, daß der Reinigungsgrad begrenzt ist, da die Sprüheinrichtungen nicht den gesamten Querschnitt des Luftkanals abdecken und nicht ausgeschlossen ist, daß der Luftstrom einen Teil der Flusen mitreißt.

Der Erfindung liegt daher die Aufgabe zugrunde, ein Verfahren und eine Vorrichtung der eingangs genannten Art zu schaffen, durch welches bzw. welche die aus der Wäschetrommel eines Wäschetrockners austretende Luft ständig von Flusen einschließlich der Mikroflusen und/oder dgl. gereinigt wird, wobei die aufgefangenen Bestandteile automatisch gesammelt und entfernt werden.

Zur Lösung der gestellten Aufgabe wird ein Verfahren gemäß dem Verfahrensanspruch 1 vorgeschlagen. Die Berührung der Luft mit der Flüssigkeit kann in vorteilhafter Ausgestaltung des erfindungsgemäßen Verfahrens beim Überstreichen einer großen und gegenüber der Flüssigkeit mit kleiner Adhäsion versehenen, feuchten Oberfläche hergestellt werden, wobei die Oberfläche vorteilhaft derart ausgerichtet sein könnte, daß die Flüssigkeit zusammen mit den Flusen durch Schwerkraft leicht abtransportiert werden kann. Beispielsweise kann die feuchte Oberfläche von den Wandungen eines Kondensators gebildet sein, der z.B. in der Tür eines Wäschetrockners eingebaut ist, so daß an das Kondensat übergebene Flusen zusammen mit dem Kondensat in senkrechter Richtung abfließen und aufgefangen werden können.

Die Berührung der Luft mit der Flüssigkeit wird dadurch hergestellt, daß die Luft durch die Flüssigkeit hindurchgeleitet wird. Bei der Flüssigkeit kann es sich dabei um Wasser, im Falle eines Umluft-Wäschetrockners, um Kondenswasser handeln. Beim Durchleiten der feuchten Luft durch dieses Wasser werden die Flusen an das Wasser übergeben und mit dem Wasser einer Sammel- bzw. Auffangvorrichtung zugeleitet, von welcher die Flusen zusammen mit dem Wasser fortlaufend entfernt werden. Die Beseitigung der Flusen aus der abgeführten dampfbeladenen Luft erfolgt dadurch sozusagen automatisch, und es bedarf keiner besonderen Überwachung durch die Bedienungsperson. Es kann auch sein, daß ein Teil des Wassers in einem geschlossenen Kreislauf geführt wird, und die sich in dem Kreislauf an Wandungen absetzenden Flusen abspült.

In vorteilhafter Weise wird gemäß dem erfindungsgemäßen Verfahren dafür gesorgt, daß dem Wasserkreislauf Kondenswasser über die aus der Trommel abgeführte Luft und über den Kondensator eines Umluftwäschetrockners zugeführt wird und daß dem Wasserkreislauf Kondenswasser in der gleichen Menge entnommen wird bzw. daß im Falle eines Ablufttrockners dieses Wasser von außen zugeführt wird.

Zur Durchführung des erfindungsgemäßen Verfahrens wird eine Vorrichtung gemäß Anspruch 7 vorgeschlagen. Bei einem Abluft-Wäschetrockner wird das Wasser von außen zugeführt, während bei einem Umluft-Wäschetrockner die Wasserzufuhr über den Kondensator des Wäschetrockners in Form von im Kondensator kondensierten Wasser erfolgt. Gemäß einer vorteilhaften Variante kann die Luftreinigungsvorrichtung z.B. von einem Kondensator des Wäschetrockners selbst gebildet werden, indem die Wandungen des Kondensators von der aus der Wäschetrommel des Wäschetrockners abgeführten dampfbeladenen Luft mit den Flusen angeströmt werden, so daß sich die Flusen mit dem Kondenswasser an Wandungen ansammeln und mit dem abfließenden Kondenswasser in eine Sammeleinrichtung geleitet werden.

Es kann gemäß einem weiteren vorteilhaften Ausführungsbeispiel der Erfindung auch vorgesehen sein, daß die Luftreinigungsvorrichtung einen Siphon aufweist, der im Kondenswasserkreislauf des Wäschetrockners angeordnet ist. Die dampfbeladene, noch Flusen enthaltende Luft wird an einem Schenkel des Siphons eingeleitet und im Bereich des Anschlusses für das Kondenswasser am anderen Schenkel ausgeleitet. Der Siphon weist im Bereich des Kondenswasserspiegels am abluftseitigen Schenkel einen Überlauf auf, welcher mit einer Sammel- bzw. Auffangeinrichtung verbunden ist und über den das Kondenswasser sowie Flusen ständig abgeführt werden.

Es ist aber auch denkbar, daß sowohl die den Siphon aufweisende Luftreinigungsvorrichtung als auch die weiter oben beschriebene, von dem Kondensator gebildete Luftreinigungsvorrichtung gleichzeitig zum Einsatz kommen, wobei je nach den bauseitigen Voraussetzungen es vorteilhaft sein kann, daß der Kondensator zwischen der Wäschetrommel und der den Siphon aufweisenden Luftreinigungsvorrichtung oder hinter letzterer angeordnet ist. Von dem Kondensator gelangt die Luft über einen den Luftkreislauf aufrecht erhaltenen Ventilator zur Heizung und wird dort auf eine vorgegebene Temperatur aufgeheizt, bevor sie wieder der Trommel zugeleitet wird.

Da zum Teil Flusen mit nachfolgender Luft an die Wände des Siphons gespült werden und dort haften bleiben, ist es zweckmäßig, daß die Siphonwände permanent abgespült und die Flusen dem Überlauf zugeleitet werden. Es wird dadurch in vorteilhafter Weise gewährleistet, daß sämtliche Flusen über den Überlauf abgeleitet werden und stets gereinigte Luft in das nachfolgende Leitungssystem zum Kondensator gelangt. Bei einem zwischen der Luftreinigungsvorrichtung und der Wäschetrommel angeordneten Kondensator wird der Hauptanteil der Flusen bereits im Kondensator an den Wandungen des Kondensators abgeschieden und von dem Kondenswasser abgespült. Im Siphon werden daher nur noch relativ wenige Flusen, wie z.B. die Mikroflusen an den Kondenswasserkreislauf übergeben und in die Sammel- bzw. Auffangvorrichtung abgeleitet, von welcher sie fortlaufend in den Kondenswasserbehälter oder in die Kanalisation abgeführt werden.

Damit das Wasserniveau im Siphon auf beiden Seiten des Siphons auf einem konstanten Niveau gehalten wird, ist vorgesehen, daß ständig genügend Wasser vorhanden ist. Bei einem Umlufttrockner soll die Menge des aus dem Kreislauf entnommenen Wassers der Menge des durch die Luft zugeführten Kondenswassers entsprechen. Es ist dadurch gewährleistet, daß ein großer Teil der sich im Siphon befindlichen Flusen über den Überlauf abgeleitet werden kann und daß die mit der austretenden Luft mitgerissenen und sich an der Wandung des Siphons absetzenden Flusen von dem Wasser des Kondenswasserkreislaufes abgespült und über den Überlauf ebenfalls abgeführt werden können.

In vorteilhafter Weise befindet sich innerhalb des Kondenswasserkreislaufes ein Zwischengefäß mit einer Flusenfangvorrichtung. Dieses Zwischengefäß ist mit dem Überlauf verbunden, so daß das flusenbeladene Kondenswasser in das Zwischengefäß gelangt. Das Zwischengefäß ist darüberhinaus auch mit dem Wasserablauf des Kondensators verbunden, so daß Kondenswasser einerseits in den Siphon über die dampfbeladene Luft und anderseits über den Kondensator in den Kreislauf eingeleitet sowie vom Zwischengefäß aus in die Kanalisation bzw. in den Kondenswasserbehälter abgeleitet wird. Während der Kreislauf des Kondenswassers mittels einer Fördereinrichtung aufrechterhalten wird, dient eine weitere Fördereinrichtung zum Ableiten des flusenbeladenen Kondenswassers. Dabei ist das Zwischengefäß zweckmäßigerweise zweistufig ausgebildet, wobei in einer ersten etwas höher gelegenen Stufe die Fördereinrichtung für das Abpumpen des flusenbeladenen Kondenswassers und in einer zweiten etwas tiefer gelegenen Stufe die Fördereinrichtung für die Aufrechterhaltung des Kondenswasserkreislaufes angeordnet sind. Als Flusenfalle kann z. B. eine Zwischenwand zwischen den beiden Stufen vorgesehen sein, die etwas gegenüber dem Boden der ersten Stufe nach oben ragt, so daß die über den Überlauf in die erste Stufe eingeleiteten Flusen sich auf dem Boden der ersten Stufe absetzen können und von dort über die Fördereinrichtung abgepumpt werden können. Das die Zwischenwand überlaufende Kondenswasser wird von der zweiten Pumpe im Bereich des Luftaustritts in den Siphon geleitet, wobei an dieser Stelle dafür gesorgt wird, daß die Wandungen des Siphons mit Wasser gespült werden, um die dort möglicherweise angelagerten Flusen abzuspülen.

Während die Kreislauf-Fördereinrichtung während des Trockenvorganges permanent in Betrieb ist, kann die Pumpe der ersten Stufe nach Bedarf eingeschaltet werden. Die Betätigungszeit kann in Abhängigkeit von dem Wasserstand in den beiden Stufen gewählt werden, indem ein Schwimmschalter vorgesehen ist, der die Förderpumpe der ersten Stufe bei einem entsprechenden ersten Wasserniveau einschaltet und bei einem entsprechenden zweiten Wasserniveau abschaltet.

Anstelle der beiden Fördereinrichtungen, die in vorteilhafterweise von Kreiselpumpen gebildet sein können, kann auch eine zweistufige Kreiselpumpe vorgesehen sein, deren eine Stufe in der ersten Stufe des Zwischengefäßes arbeitet und deren andere Stufe in der zweiten Stufe des Zwischengefäßes arbeitet.

Die Anordnung der Luftreinigungsvorrichtung kann beispielsweise in der Tür eines Kondensations-Wäschetrockners oder im Bodenbereich vorgenommen werden.

Aufgrund der Erfindung ist eine wesentlich effektivere Reinigung der Luft von Flusen und/oder dgl. möglich, als dies bisher mit textilen Filtern möglich war. Ferner lassen sich damit die Flusen aus dem Luftkreislauf permanent und automatisch entfernen, d. h. daß der Einzelbedienungsaufwand, wie beim heutigen Flusensieb notwendig, entfällt. Da die Flusen gleichmäßig bei jedem Trockenvorgang aus dem Luftkreislauf entfernt werden und entweder laufend in die Kanalisation oder in den Kondenswasserbehälter gepumpt werden, so daß sie beim regelmäßig notwendigen Entleeren des Behälters automatisch mit dem Kondenswasser aus dem Trockner entfernt werden, ist ein Leistungsabfall des Trockners infolge von Verstopfen einer Flusenfangvorrichtung nicht mehr gegeben. Es entfallen damit auch die im Zusammenhang mit dem Verstopfen eines Flusensiebes auftretenden negativen Folgeerscheinungen, die bis zum Ausfall des Trockners führen können.

Weitere Merkmale, Einzelheiten und Vorteile der Erfindung ergeben sich aus der nachfolgenden Beschreibung von bevorzugten Ausführungsbeispielen anhand der Schemazeichnungen. Darin zeigen:
- Fig. 1: eine Schemazeichnung eines Umluft-Wäschetrockners mit einer Flusensammeleinrichtung;
- Fig. 2: eine Schemazeichnung mit einer Luftreinigungsvorrichtung, eine Siphon umfassend, und
- Fig. 3: eine Schemazeichnung, eine Luftreinigungsvorrichtung mit einem Siphon und einen Kondensator umfassend,
- Fig. 4: einen vertikalen Teilschnitt durch einen Wäschetrockner mit einem Röhrenkondensator mit Kondenswasserbehälter, und
- Fig. 5: einen schematischen Vertikalschnitt durch einen möglichen Siphon für Ablufttrockner.

In der Fig. 1 ist der Luftkreislauf 1 eines schematisch dargestellten Umluft-Wäschetrockners gezeigt. Die dampfbeladene, feuchte Luft 2, welche Textilflusen und/oder dgl. enthalten kann, tritt aus der Wäschetrommel 3 des Wäschetrockners aus und wird in den oberen Anschluß eines z.B. in der Tür des Wäschetrockners angeordneten Röhrenkondensators 4 eingeleitet. Der Röhrenkondensator 4 weist in an sich bekannter Weise einen Block von im Abstand zueinander angeordneten, senkrecht verlaufenden Röhren auf, die von kalter Luft 5 durchströmt werden. Die im wesentlichen zu diesen Röhren in Querströmung geführte warme, dampfbeladene Luft 2 wird am unteren Ende des Röhrenkondensators ausgeleitet und gelangt als trockene Luft über die Heizung 6, wo sie auf eine vorgegebene Temperatur aufgeheizt wird, wieder zu der Trommel 3. Der Luftkreislauf wird von dem Ventilator 7 aufrechterhalten.

Die sich in der warmen, dampfbeladenen Luft 2 befindlichen Flusen setzen sich zusammen mit dem Kondenswasser an den Außenseiten der Röhren des Röhrenkondensators ab und werden unter Einwirkung der Schwerkraft von dem Kondenswasser über den Ablauf 8 in den Kondenswasserbehälter 9 gespült. Es kann aber auch vorgesehen sein, daß das Kondenswasser laufend mit den Flusen direkt in die Abwasserkanalisation abgeleitet wird.

In der Fig. 2 sind der Luftkreislauf 10 und der Wasserkreislauf 12 eines Umluft-Wäschetrockners schematisch dargestellt. Die dampfbeladene warme Luft 13, welche Textilflusen oder dgl. enthält, tritt aus der Wäschetrommel 14 eines nicht dargestellten Wäschetrockners aus, passiert den Wasserkreislauf 12 in der nachfolgend noch beschriebenen Weise und tritt als gereinigte Luft 15 in Pfeilrichtung aus dem Wasserkreislauf 12 aus. Hier kann sie entweder in die freie Atmosphäre geleitet werden oder über eine Leitung 16 in einen Kondensator 17, wo das in der warmen dampfbeladenen Luft enthaltene Kondenswasser auskondensiert wird. Die trockene Luft verläßt den Kondensator 17 und durchströmt eine Heizung 18, wo sie auf eine vorgegebene Temperatur aufgeheizt wird. Nach dem Aufheizen gelangt die trockene warme Luft wieder in die Wäschetrommel. Der Luftkreislauf wird von einem Ventilator 19 aufrechterhalten.

Zur Reinigung der sich im Umlauf befindlichen Luft, die flusenbeladen aus der Trommel 14 des Wäschetrockners austritt, wird der Kondenswasserkreislauf 12 verwendet. Zu diesem Zweck ist in dem Kondenswasserkreislauf 12 ein Siphon 20 angeordnet, welcher einen Schenkel 21 zur Zuleitung der flusenbeladenen Luft 13 und einen Schenkel 22 aufweist, in dessen oberem Bereich, an welchem sich der Zulauf des Wasserkreislaufes 23 befindet, einen Luftauslaß 24 vorgesehen ist. Im Bereich des Kondenswasserspiegels 25 befindet sich ein Überlauf 26. Dieser Überlauf 26 ist über eine Rohrleitung 27 mit einem Zwischengefäß 28 verbunden, welches zweistufig ausgebildet ist und eine erste obere Stufe 29 und eine zweite untere Stufe 30 besitzt. Zwischen den beiden Stufen befindet sich eine Zwischenwand 31, welche etwas über das Bodenniveau der ersten Stufe 29 nach oben ragt.

In der Stufe 30 befindet sich eine Zirkulationspumpe 32, welche den Wasserkreislauf 12 aufrechterhält. In der Stufe 29 befindet sich eine Kondenswasserbehälter-Füllpumpe 33, mit welcher das flusenbeladene Kondenswasser über eine Leitung 34 in den Kondenswasserbehälter 35 abgepumpt wird. Es ist natürlich auch denkbar, daß diese Leitung 34 unmittelbar in die Kanalisation einmündet, was gestrichelt angedeutet ist.

Der Kondensator 17 ist mit dem Zwischengefäß 28 über einen Kondenswasserablauf 36 verbunden.

In dem Zwischengefäß 28 befindet sich darüberhinaus ein Schwimmerschalter 37, der die Pumpe 33 in Abhängigkeit von einem bestimmten Wasserniveau ein- bzw. ausschaltet.

Die erfindungsgemäße Vorrichtung arbeitet folgendermaßen. Die warme, dampfbeladene und mit Flusen angereicherte Luft 13 tritt aus der Trommel 14 aus und wird in den Schenkel 21 des Siphons 20 in den Kondenswasserkreislauf 12 eingeleitet. Dabei überwindet sie den Druck der Flüssigkeitssäule 39 im Schenkel 21 des Siphons und tritt in den Schenkel 22 ein. Die Flusen 40 werden zum größten Teil in der Flüssigkeitssäule 49 ausgewaschen, aber auch von nach oben steigenden Luftbläschen 42 mitgerissen. Die sich an der Wandung des Siphons 20 im Schenkel 22 anlagernden Flusen sind mit 41 bezeichnet. Die Luftbläschen steigen nach oben und treten am Luftauslaß 24, der sich im Bereich des Wasserkreiszulaufes 23 befindet, aus. Mit 43 sind Spritzwasserstrahlen des Kondenswassers im Kondenswasserkreislauf 12 dargestellt, die im Bereich des Wasserzulaufs 23 an die Wandung des Siphons gespritzt werden, um die Flusen 41 abzuspülen. Es ist zu erkennen, daß die austretenden Luftbläschen 42 den Spritzwasserstrahlen 43 entgegengerichtet sind, so daß ein guter Wascheffekt der Luft erreicht wird. Ferner wird gewährleistet, daß die Flusen 40 und 41 über den Überlauf 26 in das Zwischengefäß 28 gelangen, wo sie in der ersten Stufe 29 aufgefangen werden. Die Fangvorrichtung ist in diesem Falle von der einfachen Zwischenwand 31 gebildet, da sich die Wasserbewegung in der Zwischenkammer soweit beruhigt hat, daß sich die Flusen auf dem Boden der Kammer 29 absetzen und von der Pumpe 33 mit dem Kondenswasser über die Leitung 34 in den Behälter 35 gepumpt werden können.

Das von den Flusen gereinigte Wasser, welches sich in der Kammer 30 ansammelt, wird über die Pumpe 32 wieder zum Zulauf 23 gefördert.

Das System ist so dimensioniert, daß die dem Wasserkreislauf zugeführte Kondenswassermenge der dem Wasserkreislauf entnommenen Kondenswassermenge entspricht. Die Zuführung erfolgt einerseits im Bereich der Flüssigkeitssäule 39 des Siphons 20, jedoch hauptsächlich über die Leitung 36 des Kondensators 17 in die Kammer 29. Die Abführung erfolgt mittels der schwimmerschaltergesteuerten Pumpe 33 aus der Kammer 29.

Bei dem in der Fig. 2 gezeigten Ausführungsbeispiel ist die den Siphon 20 umfassende Luftreinigungsvorrichtung zwischen der Trommel 14 und dem Kondensator 17 angeordnet, so daß die dem Kondensator 17 zugeleitete Luft gereinigt ist und sich an der Außenseite der Rohrwandungen so gut wie kaum noch Flusen anlagern können. Da es sich hier um einen Röhrenkondensator handelt, dessen von der Kühlluft durchströmten Röhren im wesentlichen in senkrechter Richtung angeordnet sind, kann das aus der warmen, dampfbeladenen Luft ausgefällte Kondenswasser in vertikaler Richtung an der Außenseite der Röhre entlangströmen und die wenigen noch vorhandenen Flusen abspülen, so daß diese über die Leitung 36 in den Zwischenbehälter 28 gelangen.

Bei dem Ausführungsbeispiel gem. Fig. 3 ist der Kondensator 17' zwischen der Wäschetrommel 14 und der den Siphon 20 umfassenden Luftreinigungsvorrichtung angeordnet und dient seinerseits als Luftreinigungsvorrichtung. Das bedeutet, daß sich der wesentliche Anteil der Flusen an den Außenwandungen der Röhren des Röhrenkondensators absetzt und diese von dem Kondenswasser des Kondenswasserkreislaufes 12 abgespült werden und über den Kondenswasserablauf 36' in die Zwischenkammer 28 gelangen. Zu diesem Zweck besitzt die Leitung 44 des Kondenswasserkreislaufes 12 eine Abzweigung 45, die mit dem Kondensator 17' verbunden ist. Der Kondensator 17' ist über den Ablauf 36' mit dem Zwischengefäß 28 verbunden. In der Luft 13 noch enthaltene Flusen werden im Siphon 20 ausgefällt und über die Leitung 40 in das Zwischengefäß 28 ausgeschieden.

In Fig. 4 ist ein Ausschnitt eines Umluft-Wäschetrockners mit einem Röhrenkondensator 4 mit Kondenswasserauffangvorrichtung 9 schematisch im Vertikalschnitt dargestellt. Hierbei wird Kaltluft 5 durch die Röhren des Röhrenkondensators 4 geleitet. Entgegen der Strömungsrichtung der Kaltluft 5 gelangt dampf- und flusenbeladene Luft 2 in den Röhrenkondensator 4. Die feuchte Luft kondensiert an der Außenseite der Röhren. Das Kondensat nimmt die Flusen 41 auf und gelangt über den Ablauf 8 in die Kondenswasserauffangvorrichtung 9.

Fig. 5 zeigt einen schematischen Querschnitt durch einen Siphon 20, der vorzugsweise für einen Abluft-Wäschetrockner Verwendung findet. Wie der Darstellung zu entnehmen ist, gelangt hier die mit Flusen angereicherte, dampfbeladene Luft 13 von unten in den Siphon 20 und wird durch die hier stehende Wassersäule 25 geleitet. Hierbei werden die Flusen 41 an das Wasser übergeben. Die getrocknete und gereinigte Luft verläßt über den Luftauslaß 24, welcher sich an der Oberseite der Siphonanordnung befindet, den Siphon 20.

### BEZUGSZEICHENLISTE

- 1: Luftkreislauf
- 2: Luft
- 3: Wäschetrommel
- 4: Röhrenkondensator
- 5: kalte Luft
- 6: Heizung
- 7: Ventilator
- 8: Ablauf
- 9: Kondenswasserbehälter
- 9': Kondenswasserauffangvorrichtung
- 10: Luftkreislauf
- 12: Wasserkreislauf
- 13: Luft mit Flusen
- 14: Wäschetrommel
- 15: gereinigte Luft
- 16: Leitung
- 17,17': Kondensator
- 18: Heizung
- 19: Ventilator
- 20: Siphon
- 21: Schenkel Lufteinlaß
- 22: Schenkel
- 23: Zulauf Wasserkreislauf
- 24: Luftauslaß
- 25: Kondenswasserspiegel
- 26: Überlauf
- 27: Rohrleitung
- 28: Zwischengefäß
- 29: erste obere Stufe
- 30: zweite untere Stufe
- 31: Zwischenwand
- 32: Zirkulationspumpe
- 33: Kondenswasserbehälter-Füllpumpe
- 34: Leitung
- 35: Kondenswasserbehälter
- 36,36': Kondenswasserablauf
- 37: Schwimmerschalter
- 38: Wasserniveau
- 39: Flüssigkeitssäule
- 40,41: Flusen
- 42: Luftbläschen
- 43: Spritzwasserstrahlen
- 44: Leitung
- 45: Abzweigung

## Patentansprüche

1. Verfahren zum Reinigen, Sammeln und Entfernen der aus der Wäschetrommel eines Wäschetrockners abgeführten dampfbeladenen Luft (5) von Flusen (40, 41) und/oder dergleichen, wobei die zu reinigende Luft (5) mit den darin enthaltenen Flusen (40, 41) mit einer Flüssigkeit in Berührung gebracht wird und die Flusen (40, 41) dadurch von der Luft (5) an die Flüssigkeit übergeben werden und die Flusen (40, 41) mit der Flüssigkeit fortlaufend entfernt werden, **dadurch gekennzeichnet, daß** eine Berührung der Luft (5) mit der Flüssigkeit mittels Durchleiten der Luft durch die Flüssigkeit hergestellt wird, die Flusen (40, 41) einem Flüssigkeitskreislauf (12, 27, 28, 29) zugeleitet werden und der Flüssigkeitskreislauf (12, 27, 28, 29) durch einen mit einem Überlauf (26) versehenen Siphon (20) geleitet wird und daß die Flusen (40, 41) und/oder dergleichen im Siphon (20) an den Flüssigkeitskreislauf übergeben werden.

2. Verfahren nach Anspruch 1, **dadurch gekennzeichnet, daß** das Flüssigkeitsniveau (25) im Siphon (20) auf einem konstanten Niveau gehalten wird.

3. Verfahren nach Anspruch 1 oder 2, **dadurch gekennzeichnet, daß** die sich im abluftseitigen Schenkel (22) des Siphons (20) an der Wandung absetzenden Flusen (41) mit Flüssigkeit (43) abgespült und in den Überlauf (26) abgeleitet werden.

4. Verfahren nach einem der vorhergehenden Ansprüche, **dadurch gekennzeichnet, daß** die Flusen (40, 41) und/oder dergleichen mit dem Kondenswasser in einen Kondenswasserkreislauf (12, 27, 28, 29) des Wäschetrockners eingeleitet werden.

5. Verfahren nach Anspruch 4, **dadurch gekennzeichnet, daß** dem Wasserkreislauf (12) Kondenswasser über die aus der Trommel (14) abgeführte Luft (13) und über den Kondensator (17) eines Umluftwäschetrockners zugeführt wird und daß dem Wasserkreislauf (12) Kondenswasser in der gleichen Menge entnommen wird.

6. Verfahren nach einem der Ansprüche 1 bis 3, **dadurch gekennzeichnet, daß** zur Aufrechterhaltung des Flüssigkeitskreislaufes von außen Flüssigkeit zugeführt wird.

7. Vorrichtung zur Durchführung des Verfahrens nach einem der vorhergehenden Ansprüche für einen Wäschetrockner mit mindestens einer Trommel (14) zur Aufnahme von zu trocknender Wäsche, einem Gebläse (19) zur Erzeugung eines durch die Trommel (14) geleiteten Luftstromes und einer Heizung (18) zur Erwärmung des Luftstromes, mit einer stromab von der Trommel (14) gelegenen Vorrichtung zur Reinigung (17', 20) der aus der Trommel austretenden Luft von Flusen (40, 41) und/oder dergleichen, wobei die Luftreinigungsvorrichtung (17', 20) derart von Wasser durchspült wird, daß die Flusen (40, 41) von dem Wasser aufgenommen werden, **dadurch gekennzeichnet, daß** die Luftreinigungsvorrichtung (17', 20) einen mit Wasser gefüllten Siphon (20) aufweist, durch den die zu reinigende Luft (5) strömt, und stromab von der Luftreinigungsvorrichtung im Wasserkreislauf eine Sammeleinrichtung (28) vorgesehen ist, aus der die Flusen und/oder dergleichen laufend entfernt werden.

8. Vorrichtung nach Anspruch 7, **dadurch gekennzeichnet, daß** die Luftreinigungsvorrichtung in einem Kondenswasserkreislauf eines Umfluft-Wäschetrockners angeordnet ist.

9. Vorrichtung nach Anspruch 7 oder 8, **dadurch gekenn-zeichnet, daß** die Luftreinigungsvorrichtung (17') eine große feuchte Oberfläche aufweist, die von dem Kondensator eines Kondensations-Wäschetrockners gebildet ist.

10. Vorrichtung nach einem der Ansprüche 7 bis 9, **dadurch gekennzeichnet, daß** die Luftreinigungsvorrichtung einen Siphon (20) aufweist, in den die Luft an einem Schenkel (21) eingeleitet und im Bereich des Anschlusses (23) für das Kondenswasser am anderen Schenkel (22) ausgeleitet wird und der im Bereich des Kondenswasserspiegels (25) des abluftseitigen Schenkels (22) einen Überlauf (26) besitzt.

11. Vorrichtung nach einem der vorhergehenden Ansprüche, **dadurch gekennzeichnet, daß** in dem Kondenswasserkreislauf (12) eine Förderein-richtung (32) und ein Zwischengefäß (28) mit einer Flusenfangvorrichtung (31) vorgesehen sind.

12. Vorrichtung nach einem der vorhergehenden Ansprüche, **dadurch gekennzeichnet, daß** der Überlauf (26) mit dem Zwischengefäß (28) verbunden ist.

13. Vorrichtung nach einem der vorhergehenden Ansprüche, **dadurch gekennzeichnet, daß** an das Zwischengefäß (28) der Wasserablauf (36) des Kondensators (17) und im Bereich der Flusenfangvorrichtung (22) eine mit dem Kondenswasserbehälter (35) bzw. der Kanalisation verbundene Fördereinrichtung (33) angeschlossen sind.

14. Vorrichtung nach einem der vorhergehenden Ansprüche, **dadurch gekennzeichnet, daß** das Zwischengefäß (28) gestuft ist und jeweils eine Fördereinrichtung (32, 33) in einer Stufe (29, 30) angeordnet ist.

15. Vorrichtung nach einem der vorhergehenden Ansprüche 7 bis 13, **dadurch gekennzeichnet, daß** das Zwischengefäß (28) gestuft ist und eine zweistufige Förderein-richtung mit jeweils einer Stufe in einer Stufe (29, 30) des Zwischengefäßes (28) vorgesehen ist.

16. Vorrichtung nach einem der vorhergehenden Ansprüche, **dadurch gekennzeichnet, daß** die Flusenfalle von einer eine obere Stufe (29) von einer unteren Stufe (30) des Zwischengefäßes (28) abgrenzenden Überlaufwand (31) gebildet ist und daß die das flusenbeladene Kondenswasser abführende Fördereinrichtung (33) in der oberen Stufe (29) und die den Kondenswasserkreislauf (12) aufrechterhaltende Fördereinrichtung (32) in der unteren Stufe (30) angeordnet sind.

17. Vorrichtung nach einem der vorhergehenden Ansprüche, **dadurch gekennzeichnet, daß** die Fördereinrichtungen (32, 33) Kreiselpumpen sind.

18. Vorrichtung nach einem der vorhergehenden Ansprüche, **dadurch gekennzeichnet, daß** zur Regulierung des Was-serstandes in dem Zwischengefäß ein die Pumpe (33) der oberen Stufe schaltender Schwimmerschalter (37) vorge-sehen ist.

19. Vorrichtung nach einem der vorhergehenden Ansprüche, **dadurch gekennzeichnet, daß** die Luftreinigungsvorrichtung (20) in der Tür eines Kondensationswäschetrockners angeordnet ist.

20. Vorrichtung nach einem der vorhergehenden Ansprüche 7 bis 18, **dadurch gekennzeichnet, daß** die Luftreinigungsvorrichtung (20) im Bodenbereich eines Kondensationswäschetrockners angeordnet ist.

## Claims

1. Method for the cleaning, collection and removal of lint (40, 41) and/or the like from the moisture-laden air (5) exhausted from the laundry drum of a laundry drier, in which the air (5) to be cleaned, with the lint (40, 41) contained therein, is brought into contact with a fluid and the lint (40, 41) is thereby passed from the air (5) to the fluid, and the lint (40, 41) is removed continuously with the fluid, **characterized in that** contact of the air (5) with the fluid is established by the passage of the air through the fluid, the lint (40, 41) is passed to a fluid circuit (12, 27, 28, 29), and the fluid circuit (12, 27, 28, 29) passes through a siphon (20) provided with an overflow (26), and in that the lint (40, 41) and/or the like is delivered to the fluid circuit in the siphon (20).

2. Method according to Claim 1, **characterized in that** the fluid level (25) in the siphon (20) is kept at a constant level.

3. Method according to Claim 1 or Claim 2, **characterized in that** the lint (41) deposited on the wall in the air-outlet side (22) of the siphon (20) is cleaned off with fluid (43) and is carried away into the overflow (6).

4. Method according to any one of the preceding claims, **characterized in that** the lint (40, 41) and/or the like is supplied, with the condensation water, to a condensation-water circuit (12, 27, 28, 29).

5. Method according to Claim 4, **characterized in that** condensation water is supplied to the water circuit (12) by means of the air (13) exhausted from the drum (14) and by means of the condenser (17) of an air-recirculation laundry drier, and in that the same quantity of condensation water is removed from the water circuit (12).

6. Method according to any one of Claims 1 to 3, **characterized in that** fluid is supplied from the exterior to maintain the fluid circuit.

7. Device for implementing the method according to any one of the preceding claims for a laundry drier with at least one drum (14) for holding laundry to be dried, a fan (19) for producing an air-flow through the drum (14), and a heater (18) for heating the air-flow, with a device (17', 20) disposed downstream of the drum (14) for cleaning the air coming out of the drum of lint (40, 41) and/or the like, in which the air-cleaning device (17', 20) is rinsed with water in a manner such that the lint (40, 41) is picked up by the water, **characterized in that** the air cleaning device (17', 20) comprises a siphon (20) filled with water, through which the air (5) to be cleaned flows and, downstream of the air-cleaning device in the water circuit, a collection device (28) is provided, from which the lint and/or the like is continuously removed.

8. Device according to Claim 7, **characterized in that** the air cleaning device is disposed in a condensation-water circuit of an air-recirculation laundry drier.

9. Device according to Claim 7 or Claim 8, **characterized** **in that** the air cleaning device (17') has a large moist surface which is formed by the condenser of a condensation laundry drier.

10. Device according to any one of Claims 7 to 9, **characterized in that** the air cleaning device has a siphon (20) to which the air is supplied on one side (21) and is discharged in the region of the connection (23) for the condensation water on the other side (22), and which has an overflow (26) in the region of the condensation-water level (25) on the air-outlet side.

11. Device according to any one of the preceding claims, **characterized in that** a delivery device (32) and an intermediate tank (28) with a lint-catching device (31) are provided in the condensation-water circuit (12).

12. Device according to any one of the preceding claims, **characterized in that** the overflow (26) is connected to the intermediate tank (28).

13. Device according to any one of the preceding claims, **characterized in that**, connected to the intermediate tank (28) are the water outlet (36) of the condenser (17) and, in the region of the lint-catching device (22), a delivery device (33) communicating with the condensation-water container (35) or discharge duct.

14. Device according to any one of the preceding claims, **characterized in that** the intermediate tank (28) is stepped and a respective delivery device (32, 33) is disposed in each step (29, 30).

15. Device according to any one of the preceding Claims 7 to 13, **characterized in that** the intermediate tank (28) is stepped and a two-stage delivery device is provided, with a respective stage in each step (29, 30) of the intermediate tank (28).

16. Device according to any one of the preceding claims, **characterized in that** the lint trap is formed by an overflow wall (31) separating an upper step (29) from a lower step (30) of the intermediate tank (28), and in that the delivery device (33) taking away the lint-laden condensation water is disposed in the upper step (29) and the delivery device (32) maintaining the condensation-water circuit (12) is disposed in the lower step (30).

17. Device according to any one of the preceding claims, **characterized in that** the delivery devices (32, 33) are centrifugal pumps.

18. Device according to any one of the preceding claims, **characterized in that** a float switch (37) switching the pump (33) of the upper step is provided for regulating the water level.

19. Device according to any one of the preceding claims, **characterized in that** the air-cleaning device (20) is disposed in the door of a condensation laundry drier.

20. Device according to any one of the preceding claims 7 to 18, **characterized in that** the air cleaning device (20) is disposed in the floor region of a condensation laundry drier.

## Revendications

1. Procédé pour nettoyer, collecter et débarrasser des peluches (40, 41) et/ou analogues, l'air (5) chargé en vapeur, évacué du tambour à linge d'un sèche-linge, l'air (5) à nettoyer étant mis en contact avec un liquide, avec les peluches (40, 41) y étant contenues et les peluches (40, 41) étant de ce fait transmises de l'air (5) au liquide et les peluches (40, 41) avec le liquide étant évacuées en continu, caractérisé en ce qu'une mise en contact de l'air (5) avec le liquide est effectuée par passage guidé de l'air dans le liquide, les peluches (40, 41) étant amenées à un circuit à liquide (12, 27, 28, 29) et le circuit à liquide (12, 27, 28, 29) étant guidé à travers un siphon (20) pourvu d'un déversement de trop-plein (26), et en ce que les peluches (40, 41) et/ou analogues sont transférées au circuit de liquide dans le siphon (20).

2. Procédé selon la revendication 1, caractérisé en ce que le niveau de liquide (25) dans le siphon (20) est maintenu à une hauteur constante.

3. Procédé selon la revendication 1 ou 2, caractérisé en ce que les peluches (41) qui se déposent sur la paroi dans la branche (22) située côté évacuation de l'air du siphon (20) sont rincées avec le liquide (43) et détournées dans le déversement de trop-plein (26).

4. Procédé selon l'une des revendications précédentes, caractérisé en ce que les peluches (40, 41) et/ou analogues, avec l'eau de condensation, sont introduites dans un circuit d'eau de condensation (12, 27, 28, 29) du sèche-linge.

5. Procédé selon la revendication 4, caractérisé en ce qu'est amenée au circuit à eau (12) l'eau de condensation, par le biais de l'air (13) évacué du tambour (14) et par le biais du condenseur (17) d'un sèche-linge à recirculation d'air, et en ce que l'eau de condensation est extraite en quantités égales du circuit à eau (12).

6. Procédé selon l'une des revendications 1 à 3, caractérisé en ce que du liquide est amené de l'extérieur en vue de conserver constant le volume du circuit à liquide.

7. Dispositif de mise en oeuvre du procédé selon l'une des revendications précédentes pour un sèche-linge ayant au moins un tambour (14) destiné à recevoir du linge à sécher, une soufflante (19) destinée à produire un courant d'air dirigé à travers le tambour (14) et un chauffage (18) destiné à chauffer le courant d'air, avec un dispositif, placé en aval du tambour (14) et conçu pour débarrasser le dispositif de nettoyage d'air (17', 20) des peluches (40, 41) et/ou analogues l'air qui sort du tambour, le dispositif de nettoyage d'air (17', 20) étant traversé par un flux d'eau, de manière que les peluches (40, 41) soient captées par l'eau, caractérisé en ce que le dispositif de nettoyage d'air (17', 20) présente un siphon (20) rempli d'eau, à travers lequel s'écoule l'air (5) à nettoyer, et un dispositif collecteur (28), d'où les peluches et/ou analogues sont évacuées de façon continue, est prévu en aval du dispositif de nettoyage d'air, dans le circuit d'eau.

8. Dispositif selon la revendication 7, caractérisé en ce que le dispositif de nettoyage d'air est disposé dans un circuit d'eau de condensation d'un sèche-linge à recirculation d'air.

9. Dispositif selon la revendication 7 ou 8, caractérisé en ce que le dispositif de nettoyage d'air (17') présente une surface humide de grande aire, constituée par le condenseur d'un sèche-linge à condensation.

10. Dispositif selon l'une des revendications 7 à 9, caractérisé en ce que le dispositif de nettoyage d'air présente un siphon (20) dans lequel l'air est dirigé sur une branche (21) et est évacué de l'autre branche (22) dans la zone du raccordement (23) destiné à l'eau de condensation, le siphon comportant un déversement de trop-plein (26) dans la zone du niveau d'eau de condensation (25) de la branche (22) située côté évacuation de l'air.

11. Dispositif selon l'une des revendications précédentes, caractérisé en ce qu'un dispositif transporteur (32) et un récipient intermédiaire (28) ayant un dispositif de captage de peluches (31) sont prévus dans le circuit d'eau de condensation (12).

12. Dispositif selon l'une des revendications précédentes, caractérisé en ce que le déversement de trop-plein (26) est relié au récipient intermédiaire (28).

13. Dispositif selon l'une des revendications précédentes, caractérisé en ce que l'évacuation d'eau (36) du condenseur (17) est raccordée au récipient intermédiaire (28), et un dispositif transporteur (33), relié au récipient à eau de condensation (35) ou à la canalisation d'égout, est raccordé dans la zone du dispositif de captage (22).

14. Dispositif selon l'une des revendications précédentes, caractérisé en ce que le récipient intermédiaire (28) est pourvu d'étagements et des dispositifs transporteurs (32, 33) sont respectivement disposés à chaque étagement (29, 30).

15. Dispositif selon l'une des revendications 7 à 13 précédentes, caractérisé en ce que le récipient intermédiaire (28) est réalisé avec un étagement et un dispositif de transporteur à deux étages est prévu, chaque étage étant placé dans un étagement (29, 30) du récipient intermédiaire (28).

16. Dispositif selon l'une des revendications précédentes, caractérisé en ce que le piège à peluches est constitué par une paroi de franchissement (31) assurant une limitation entre un étagement supérieur (29) et un étagement inférieur (30) du récipient intermédiaire (28), et en ce que le dispositif de transport (33) évacuant l'eau de condensation chargée en peluches est disposé dans l'étagement supérieur (29), et le dispositif transporteur (32) assurant la conservation du contenu du circuit d'eau de condensation (12) est disposé dans l'étage inférieur (30).

17. Dispositif selon l'une des revendications précédentes, caractérisé en ce que les dispositifs transporteurs (32, 33) sont des pompes centrifuges.

18. Dispositif selon l'une des revendications précédentes, caractérisé en ce qu'un interrupteur à flotteur (37), assurant la connexion du fonctionnement de la pompe (33) de l'étagement supérieur, est prévu pour réguler le niveau d'eau dans le récipient intermédiaire.

19. Dispositif selon l'une des revendications précédentes, caractérisé en ce que le dispositif de nettoyage d'air (20) est disposé dans la porte d'un sèche-linge à condensation.

20. Dispositif selon l'une des revendications 7 à 18 précédentes, caractérisé en ce que le dispositif de nettoyage d'air (20) est disposé dans la zone de fond d'un sèche-linge à condensation.
